# EUROPÄISCHE PATENTSCHRIFT

(11) **EP 0 682 149 B1**
(45) Veröffentlichungstag und Bekanntmachung des Hinweises auf die Patenterteilung: **17.09.1997**
(21) Anmeldenummer: 95810312.9
(22) Anmeldetag: 09.05.1995
(51) Int. Cl.: E01C 23/16

(54) **Zweikomponenten-Spritzeinrichtung zur Strassenmarkierung**
Two components spray device for marking roads
Dispositif de pulvérisation de deux composants pour le marquage des routes

(30) Priorität: 13.05.1994 CH 1498/94
(43) Veröffentlichungstag der Anmeldung: 15.11.1995
(73) Patentinhaber: ROBERIT AG, CH-5200 Windisch (CH)
(72) Erfinder: Ehrismann, Alfred, CH-5200 Windisch (CH)
(74) Vertreter: Legland, Brynjulv

(56) Entgegenhaltungen:
- EP-A- 0 165 906
- WO-A-92/19384
- DE-A- 3 204 861
- FR-A- 2 486 826

## Beschreibung

Die Erfindung betrifft eine Zweikomponenten-Spritzeinrichtung zur Strassenmarkierung gemäss dem Oberbegriff des ersten Patentanspruches (siehe die Druckschrift EP-A-0 165 906).

Derartige Spritzvorrichtungen werden insbesondere zum Auftragen von Mittel- und Randlinien auf Strassen aber auch für Markierungslinien an Parkplätzen benutzt.

Wegen des stark zunehmenden Strassenverkehrs werden vermehrt Zweikomponent-Farben bei der Strassenmarkierung benutzt, weil diese gegen Abnutzung resistenter sind als bisherige Fahrbahnmarkierungen. Zweikomponentfarben neigen zudem weniger zum Altern und sind beständig gegen Chemikalien. Die in der Strassenmarkierung zur Verbesserung der Nachtsichtbarkeit nachgestreuten Glasperlen haften in einer Zweikomponentenfarbe viel besser als in herkömmlichen lösungsmittelhaltigen Einkomponentfarben. Da die Zweikomponentfarben auch ohne Lösungsmittel verarbeitet werden können, sind sie vom ökologischen Standpunkt aus unbedenklich. In vielen Staaten, wie Norwegen, Oesterreich und Schweden, ist die Verwendung von lösungsmittelhaltigen Farben verboten.

Zur Vermeidung von Staus ist es wichtig, dass Strassenmarkierungen schnell trocknen, weshalb nur hochreaktive Zweikomponentfarben eingesetzt werden. Dabei werden Polymerisate benutzt, die durch Beimischung einer Härterkomponente und evt. eines Beschleunigers, chemisch exotherm reagieren und in wenigen Minuten aushärten. Für die Verarbeitung von schnell reagierender Substanzen werden besonders ausgereifte Techniken benutzt.

Bei einem Verfahren werden z. B. mit Härter beschichtete Perlen auf eine frisch angebrachte Farbschicht gestreut. Da der ganze Farbstreifen unbedingt mit Perlen bestreut werden muss, werden diese am Anfang und Ende des Streifens sowie an dessen Seiten relativ reichlich gestreut. Die mit Härter beschichteten Perlen werden deshalb bei diesem Verfahren in relativ grossen Mengen auf der Fahrbahn nutzlos zurückgelassen, was u.a. aus Gründen der Umwelt nicht unbedenklich ist. Es ist deshalb zu befürchten, dass dieses Verfahren in nicht allzu ferner Zukunft behördlich verboten wird.

Zum Auftragen von Zweikomponenten werden z.B. Mischpistolen derjenigen Art benutzt, die in der FR-A-2 486 826 beschrieben sind. Diese Ausführung ist aber zum Mischen von Flüssigkeiten ausgelegt und somit nicht für das Mischen einer Flüssigkeit mit einem oder mehreren festen Stoffen, wie Glasperlen, Sand oder Cristobalit, geeignet.

Andererseits ist diese Substanz nicht dazu geeignet, sehr schnell reagierende Zweikomponentfarben vorzumischen, weil der statische Mischer schnell verstopft wird. Auch bei Arbeitsunterbrüchen muss er sofort mit Lösungsmittel durchgespült werden, um die interne Verhärtung zu vermeiden, was aus ökologischen Gründen unerwünscht ist.

In der US-A-4 263 346 ist eine Ausführung für die Bauindutrie zum gleichzeitigen Aufspritzen von Zement und Verstärkungsmaterial beschrieben, bei der die beiden Komponenten nur in geringem Masse miteinander vermischt werden und keineswegs eine chemische Verbindung eingehen. Dieses Verfahren ist somit u.a. deshalb nicht für den Einsatz als Spritzvorrichtung für Zweikomponenten zur Strassenmarkierung geeignet, weil die Komponenten hier ganz anderer Art sind, ganz andere Aufgaben zu erfüllen haben und chemisch nicht mit einander reagieren.

Aufgabe der Erfindung ist somit die Schaffung einer Zweikomponenten-Spritzeinrichtung zur Strassenmarkierung, welche die Nachteile der genannten Ausführungen nicht aufweist.

Dabei soll die zu schaffende Einrichtung einfach sein, und bei Verwendung von schnell trocknenden Zweikomponentenfarben störungsfrei arbeiten, wobei es möglich sein soll herkömmliche Maschinen einzusetzen.

Die Einrichtung soll ferner durch wenige Handgriffe schnell montierbar und zwecks Reinigung der Düse der Spritzpistole, beispielsweise mittels eines abhebbaren Bügels, schnell zerlegbar sein.

Diese Aufgabe ist erfindungsgemäss durch die Merkmale im Kennzeichnungsteil des ersten Patentanspruches gelöst.

Ausführungsformen sind in den abhängigen Ansprüchen umschrieben.

Die für diese Markierung verwendete Spritzeinrichtung und die benutzten Materialien
- haben auch bei starkem Verkehr eine lange Lebensdauer,
- sind umweltfreundlich und schliessen keine Sonderabfälle ein,
- haben eine kurze Trocknungszeit,
- enthalten keine Lösungsmittel,
- sind schlagfest, wetterfest, lichtecht, abriebfest und chemisch beständig,
- garantieren auch nach langer Liegedauer gute Nacht- und Tagessichtbarkeit.

Als Zweikomponentenfarbe ist vor allem das unter dem Handelsnamen DUOFLEX erhältliche Produkt gut geeignet, das aber nur mittels einer geeigneten Spritzeinrichtung von einem ausgebildeten Fachmann aufgetragen werden kann, um das erzielte Resultat zu erreichen. DUOFLEX ist dabei auf einem reaktiven Polymerisat aufgebaut, das durch Beimischen einer Härtekomponente chemisch exotherm durch Aushärtung trocknet.

Mit der beschriebenen Spritzeinrichtung ist es also möglich, in kurzer Zeit, Markierungslinien herzustellen, welche die vorangehend aufgeführten Forderungen einwandfrei erfüllen.

Die Herstellung der Markierung ist zudem mit nur sehr geringen Kosten und ohne nennenswerte Umweltbelastung möglich.

Nachfolgend wird ein Ausführungsbeispiel der erfindungsgemässen Zweikomponenten-Spritzeinrichtung anhand der Zeichnung näher erläutert. Es zeigen:
- Fig. 1: eine schematische Seitenansicht der Spritzeinrichtung,
- Fig. 2: eine Stirnansicht der Spritzeinrichtung nach Fig. 1,
- Fig. 3: eine Ansicht der Spritzeinrichtung von unten, und
- Fig. 4: einen Vertikalschnitt durch den Bügel gemäss Fig. 1.

Fig. 1 zeigt eine herkömmliche Spritzpistole 1, die unten in eine Halterung 2 eingesetzt und mittels eines Federbügels 3 gehalten wird, der auch in den Fig. 2 und 4 dargestellt ist. In der Halterung 2 befindet sich eine Düsenvorrichtung 4 sowohl für den aufzutragenden Kunststoff als auch für die Perlen mit Härter, bzw. das Härtergemisch oder die Härterkomponente. In der Mitte dieser Vorrichtung 4 befindet sich eine Düse 5 (Fig. 3) für den Auslass der Zweikomponentenfarbe, die sich quer über den Markierungsstreifen erstreckt, dessen Breite von zwei Begrenzungsblechen 6 begrenzt wird. Rund um die Düse 5 befindet sich ein Auslass 7 für die Härterkomponente, wobei diese getrennt oder aus mit Härter beschichteten Perlen bestehen können. Die Zufuhr der Perlen erfolgt über ein Rohr 8, das in einem einstellbaren Abstand von einem Boden 9 beabstandet ist, damit die Zuflussmenge der Perlen mit Härter reguliert werden kann. Das Gut fällt durch eine Rohrleitung 10 auf den Boden 9 und wird dann durch Druckluft von einem Anschluss 11 durch die Kanäle 12,13 und 14 zur Auslassvorrichtung 4 hingeblasen, wo es diese umfliesst und mit dem Zweikomponenten-Kunststoff vermischt wird. Dabei findet eine chemische Reaktion zwischen dem Kunststoff und den Perlen mit Härter statt.

Aus Fig. 3 geht hervor, dass die herkömmliche Spritzpistole 1 mittels Schrauben 16 an der Zufuhrvorrichtung 15 für die Perlen befestigt ist. Zur Regulierung der Zufuhrmenge der Perlen durch das Rohr 8 ist dieses mit einer Begrenzungsvorrichtung 17 versehen, die z.B. dadurch wirksam wird, dass das Rohr 8 zu oder weg von der Platte 9 bewegt wird oder, dass das Rohr 8 mit einem Querschnittbegrenzer versehen wird.

Der Federbügel 3 besteht aus einem Bügel 18, an deren beiden Arme jeweils eine Feder 19 befestigt ist, die zuunterst mit einem Haken 20 versehen ist, der jeweils in ein Loch 21 in der Halterung 2 eingreift. Zur Reinigung der Düse 4 wird der Bügel 18 abgehoben ung ggfs. die Federn 19 aus den Löchern 21 entfernt, so dass die Spritzpistole 1 wegnehmbar ist. Die Reinigung ist somit in wenigen Minuten möglich. Dabei ist der Federbügel 3 zuoberst mit einer Kappe 22 versehen, die formschlüssig auf den Kopfteil 23 der Spritzpistole 1 aufliegt.

Die Strömung durch den Druckluftanschluss 11 erfolgt durch einen Schlauch 24, dessen Strömungsmenge mittels eines Ventils 25 einstellbar ist. Die Luftzufuhr zum Ventil 25 erfolgt durch einen Schlauch 26, der mit einer Schlauchverbindung 27 an einem Anschluss 31 an der Spritzpistole 1 sowie mit einem Kompressoranschluss 28 verbunden ist. Der zweite Anschluss 30 ist für die Zweikomponentenfarbe und der dritte Anschluss 29 für die Steuerung der Pistole 1 vorgesehen.

Die Steuerung des Spritzvorganges erfolgt über die Spritzpistole 1, bei deren Betätigung auch Luft durch den Schlauch 24 zum Kanal 12 fliesst, so dass die Zufuhr von Perlen und Härter gleichzeitig mit der Zufuhr des Zweikomponenten-Kunststoffs erfolgt. Dadurch wird die einseitige Zufuhr von Perlen mit Härter oder Kunststoff und die damit verbundene Umweltbelastung verhindert. Die Dosierung wird in einer Dosierkammer 32 und eine Wirbelung in einer Wirbelkammer 33 durchgeführt, in der die Farbe hinzugeführt wird.

Die Perlen, bzw. Glasperlen, können mit Härter, beide in der Form von etwa gleich kleinen Kugeln oder Perlen miteinander vermischt werden. Wenn diese Kugeln oder Perlen etwa gleich gross und schwer sind, wird eine sehr gute Vermischung erreicht. Ferner können, wie bereits erwähnt, auch mit Härter beschichtete Glasperlen verwendet werden.

In der vorangehenden Beschreibung wurde teilweise von Härter, Perlen bzw. Glasperlen ausgegangen, wobei auch Sand, Cristobalit und z.B. Beschleuniger verwendet werden, weshalb von einem Härtergemisch gesprochen werden kann, das eine oder mehrere dieser Bestandteile und auch etwaige weitere Komponente dieser Art aufweist. Dabei spielt der sogenannte SRT-Wert eine entscheidende Rolle, der die Rutschfestigkeit einer Markierung definiert und nicht einen Mindestwert unterschreiten darf.

Als Beispiel kann das Härtergemisch aus Cristobalit oder Quarzsand bestehen und einen Beschleuniger in Pulverform enthalten, wodurch die Aushärtungszeit der gespritzten Farbe bedeutend beschleunigt wird.

## Patentansprüche

1. Zweikomponenten-Spritzeinrichtung zur Strassenmarkierung, mit einer Spritzpistole (1) für eine Farbkomponente und einer Vorrichtung (15) zur Zufuhr einer Härtergemisch-Komponente, dadurch gekennzeichnet, dass die Spritzpistole (1) eine in einer Haltevorrichtung (2) montierte Düsenvorrichtung (4) zur Abgabe der Farbkomponente aufweist und mit einer Dosiervorrichtung mit einer Dosierkammer (32) zur Festlegung der erwünschten Menge des Härtergemisches verbunden ist, das ausser Härter mindestens einen der Bestandteile Beschleuniger, Perlen, Cristobalit und Sand umfasst, und das mittels einer Druckluftvorrichtung (24-28) einer Wirbelkammer (33) in der Haltevorrichtung (2) durch Kanäle (12-14) derart zuführbar ist, dass am Austritt (7) der Wirbelkammer (33) ein Lavaldüseneffekt entsteht.

2. Spritzeinrichtung nach Anspruch 1, dadurch gekennzeichnet, dass sowohl die Dosierkammer (32) als auch die Wirbelkammer (33) zwecks Reinigung durch Trennen von der Spritzpistole (1) zugänglich sind.

3. Spritzeinrichtung nach Anspruch 1 oder 2, dadurch gekennzeichnet, dass Begrenzungsbleche (6) unter der Düsenvorrichtung (4) zur Abgrenzung der Markierungsbreite angeordnet sind.

4. Spritzeinrichtung nach einem der Ansprüche 1 bis 3, dadurch gekennzeichnet, dass die Zufuhr sowohl der Farb-Komponente als auch der Härtergemisch-Komponente von einer Stelle (29) aus steuerbar ist.

5. Spritzeinrichtung nach Anspruch 3, dadurch gekennzeichnet, dass das Härtergemisch nach der Wirbelkammer (33) mit der Farbkomponente eine chemische Verbindung eingeht.

6. Spritzeinrichtung nach einem der Ansprüche 1 bis 5, dadurch gekennzeichnet, dass die Haltevorrichtung (2) mittels eines lösbaren Federbügels (3) mit der Spritzpistole (1) verbunden ist.

7. Spritzeinrichtung nach einem der Ansprüche 1 bis 6, dadurch gekennzeichnet, dass sie unten eine flache Ebene (9) aufweist, aus der die Düse (5) für die Farbkomponente zur Herstellung einer geeigneten Strömung und Mischung hervorsteht.

8. Spritzeinrichtung nach Anspruch 4, dadurch gekennzeichnet, dass die Steuerung an der Pistole (1) angeordnet ist.

## Claims

1. Two components spray device for road marking, with a spray gun (1) for one component and a means (15) for the supply of a hardening mixture component, characterized in that the spray gun (1) comprises a jet device (4) mounted in a holding unit (2) for the supply of a paint component, said jet device (4) being connected with a dosing unit with a dosing chamber (32) for the determination of the desired portion of the hardening mixture, which in addition to the hardening agent comprises at least one of the substances: catalyst, pearls, cristobalite and sand, that is supplyable by means of an air pressure device (24-28) of a turbulence chamber (33) in the holding unit (2) through channels (12-14) so that a Laval jet effect results at the outlet (7) of the turbulence chamber (33).

2. Spray device according to claim 1, characterized in that the dosing chamber (32) as well as the turbulence chamber (33) are acessible for cleaning by separation from the spray gun (1).

3. Spray device according to claim 1 or 2, characterized in that plates (6) for limitation of the marking width are placed below the jet device (4).

4. Spray device according to one of the claims 1 to 3, characterized in that the supply of the paint component as well as of the hardening mixture component are controllable from one control position.

5. Spray device according to claim 3, characterized in that the hardening mixture, after the turbulence chamber (33), reacts chemically with the paint component.

6. Spray device according to one of the claims 1 to 5, characterized in that the holding unit (2) is connected to the spray pistol (1) by means of a spring lever (3).

7. Spray device according to one of the claims 1 to 6, characterized in that it underneath has a flat level (9), from which the jet (5) of the paint component for the production of suitable flow projects.

8. Spray device according to claim 4, characterized in that the control is placed on the pistol (1).

## Revendications

1. Dispositif de projection de deux composants pour le marquage des routes, avec un pistolet pour projection (1) destiné à l'un des composants de la peinture et avec une installation (15) destinée à l'amenée du composant formant le mélange de durcissement, caractérisé en ce que le pistolet pour projection (1) présente une installation à gicleur (4) placée dans un support (2), servant à la distribution du composant de peinture et avec une installation de dosage qui est reliée à une chambre de dosage (32) pour déterminer la quantité désirée du mélange de durcissement, constitué en plus du durcisseur au moins d'un des éléments accélérateur, perles, cristobalit et sable, mélange que l'on peut amener au moyen d'une installation à air comprimé (24-28) à une chambre tourbillonnaire (33) dans le support (2) par des canaux (12-14) de façon qu'à la sortie (7) de la chambre tourbillonnaire (33) on obtienne un effet Laval.

2. Dispositif selon la revendication 1, caractérisé en ce que tant la chambre de dosage (32) que la chambre tourbillonnaire (33) sont accessibles à des fins de nettoyage, par séparation du pistolet pour projection (1).

3. Dispositif selon la revendication 1 ou 2, caractérisé en ce que des tôles de délimitation (6) sont placées sous l'installation à gicleur (4) pour limiter la largeur du marquage.

4. Dispositif selon l'une des revendications 1 à 3, caractérisé en ce que l'amenée tant du composant peinture que du composant mélange de durcissement peut être commandée à partir d'un seul point (29).

5. Dispositif selon la revendication 3, caractérisé en ce que le mélange de durcissement forme à la sortie de la chambre tourbillonnaire (33) une réaction chimique avec le composant peinture.

6. Dispositif selon l'une des revendications 1 à 5, caractérisé en ce que le support (2) est relié au pistolet pour projection (1) au moyen d'un étrier à ressorts (3) déposable.

7. Dispositif selon l'une des revendications 1 à 6, caractérisé en ce qu'il présente une surface plane (9) à la partie inférieure, de laquelle le gicleur (5) pour le composant peinture fait saillie afin d'obtenir des conditions favorables d'écoulement et de mélange.

8. Dispositif selon la revendication 4, caractérisé en ce que la commande est placée sur le pistolet de projection (1).
